# FASCICULE DE BREVET EUROPEEN

(11) **EP 3 830 649 B1**
(45) Date de publication et mention de la délivrance du brevet: **20.03.2024**
(21) Numéro de dépôt: 19744698.2
(22) Date de dépôt: 24.07.2019
(51) Int. Cl.: G04B 9/00, G04B 19/08, G04B 19/04, G04B 13/00, G04B 45/00

(54) **AIGUILLE ELASTIQUE D'HORLOGERIE**
ELASTISCHER ZEIGER FÜR UHREN
ELASTIC HAND FOR TIMEPIECES

(30) Priorité: 31.07.2018 EP 18186552
(43) Date de publication de la demande: 09.06.2021
(73) Titulaire: Montres Breguet S.A., 1344 L'Abbaye (CH)
(72) Inventeur: STRANCZL, Marc, 1260 Nyon (CH); GOLAY, Patrice, 1347 Le Sentier (CH); CUSIN, Pierre, 1423 Villars-Burquin (CH); FUSSINGER, Alexandre, 2075 Wavre (CH)
(74) Mandataire: ICB SA
(86) Numéro de dépôt international: PCT/EP2019/069968
(87) Numéro de publication internationale: WO 2020/025428

(56) Documents cités:
- EP-A1- 2 863 274
- CN-U- 201 576 169

## Description

### Domaine de l'invention

L'invention concerne un mécanisme d'affichage d'horlogerie comportant au moins une aiguille élastique à géométrie variable, laquelle comporte un premier canon d'entraînement solidaire d'une première extrémité d'une lame flexible, et un deuxième canon d'entraînement solidaire d'une autre extrémité de ladite lame flexible, et comportant un index d'affichage qui, dans un état libre non contraint de ladite aiguille élastique dans lequel à la fois ledit premier canon et ledit deuxième canon ne sont soumis à aucune contrainte et sont distants l'un de l'autre, est distant dudit premier canon et dudit deuxième canon, la position de service de ladite aiguille élastique étant une position contrainte où ledit premier canon et ledit deuxième canon sont coaxiaux l'un à l'autre autour d'un axe de sortie, ledit mécanisme d'affichage comportant des premiers moyens d'entraînement dudit premier canon autour dudit axe de sortie, et des deuxièmes moyens d'entraînement dudit deuxième canon autour dudit axe de sortie, lesdits premiers moyens d'entraînement et deuxièmes moyens d'entraînement étant agencés pour déformer ladite lame flexible, en faisant varier la position angulaire dudit deuxième canon par rapport à la position angulaire dudit premier canon autour dudit axe de sortie, et pour faire varier la position radiale dudit index d'affichage par rapport audit axe de sortie, ladite aiguille élastique comportant au moins un premier segment flexible entre ledit premier canon et ledit index avec une première âme de section sensiblement constante, et un deuxième segment flexible entre ledit deuxième canon et ledit index avec une deuxième âme de section sensiblement constante.

L'invention concerne encore un mouvement d'horlogerie comportant au moins un tel mécanisme d'affichage.

L'invention concerne encore une pièce d'horlogerie comportant au moins un tel mouvement d'horlogerie, ou/et comportant au moins un tel mécanisme d'affichage.

L'invention concerne le domaine des mécanismes d'affichage analogiques par composants mécaniques mobiles, pour pièces d'horlogerie ou appareils scientifiques.

### Arrière-plan de l'invention

Les documents EP2863274 et EP3159751 au nom de MONTRES BREGUET SA décrivent différents agencements d'aiguilles élastiques, permettant l'adaptation d'un affichage sur une pièce d'horlogerie à la forme de sa boîte ou de son cadran, grâce à une extension radiale obtenue par le pilotage d'une telle aiguille élastique comportant des segments flexibles entraînés distinctement.

### Résumé de l'invention

L'invention se propose de fournir une solution fiable et de grande robustesse au problème de la fourniture d'un indicateur d'extension radiale variable selon sa position et sa commande.

A cet effet, l'invention concerne un mécanisme d'affichage d'horlogerie comportant au moins une aiguille élastique, laquelle comporte un premier canon d'entraînement solidaire d'au moins une lame flexible, selon la revendication 1.

L'invention concerne encore un mouvement d'horlogerie comportant au moins un tel mécanisme d'affichage.

L'invention concerne encore une pièce d'horlogerie comportant au moins un tel mouvement d'horlogerie, ou/et comportant au moins un tel mécanisme d'affichage.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, en vue en plan, et avec en perspective un détail de son sommet, une aiguille élastique selon les enseignements des demandes EP2863274 et EP3159751 comportant deux lames flexibles lisses, chacune joignant le sommet commun et un canon respectif ;
- la figure 2 représente, de façon schématisée et en vue en plan, une aiguille selon l'invention qui comporte, sur chacune de ses deux branches, des éléments discontinus répartis le long d'une âme, laquelle a une section sensiblement constante ;

- la figure 3 représente, en perspective, un détail d'une branche de la figure 2, où les éléments discontinus sont des cylindres axés sur l'âme ;
- la figure 4 représente, de façon similaire à la figure 3, une autre variante où les éléments discontinus sont des plaques ou feuilles sensiblement planes, s'étendant sensiblement dans le plan de l'aiguille dans sa position de repos non précontrainte, chaque plaque étant rattachée à l'âme par une fine barrette de jonction ; sur cette figure 4 les plaques s'étendent des deux côtés de l'âme ;
- la figure 5 représente, de façon similaire à la figure 4, une autre variante avec des feuilles de hauteur inférieure à celle de l'âme, et d'un seul côté de l'âme ;
- la figure 6 représente, de façon similaire à la figure 5, une autre variante avec des feuilles d'un seul côté de l'âme, avec des contours sensiblement complémentaires les unes aux autres ;
- la figure 7 représente, de façon similaire à la figure 4, une autre variante avec des feuilles d'un seul côté de l'âme, ces feuilles, différentes entre elles, constituent ici des lettres ou des chiffres ;
- la figure 8 est un détail de la figure 7 au voisinage du sommet ;
- la figure 9 représente, de façon schématisée, en vue en plan, la coopération maximale entre une telle aiguille élastique, représentée déformée en trait interrompu par exemple lors d'un choc, avec une surface intérieure d'une boîte de montre ou d'un élément d'habillage, qui limite la course de la branche déformée la plus externe de l'aiguille ;
- la figure 10 est une autre illustration, en vue en plan, de la déformation d'une telle aiguille élastique, avec, cette fois, la limitation au niveau de l'axe commun des deux canons ;
- la figure 11 représente, de façon schématisée, en vue en plan, et avec en loupe un détail d'une de ses branches, une aiguille élastique dont l'âme se développe en serpentin de part et d'autre d'un profil moyen ;
- la figure 12 représente, de façon schématisée et en perspective, une aiguille flexible composite dont les branches flexibles sont raboutées sur un sommet rigide commun, et chacune sur un des canons ;
- la figure 13 représente, de façon schématisée et en perspective, une aiguille flexible composite dont les extrémités formant canon sont chacune à demi-hauteur de l'aiguille ;
- la figure 14 représente, de façon schématisée et coupe, deux variantes d'âme d'aiguille élastique ayant une section autre que rectangulaire : trapézoïdale à gauche, parallélogramme à droite ;
- les figures 15 à 17 illustrent de façon schématisée, en vue en plan, les variations de longueur d'une aiguille élastique selon l'invention, à l'état libre en figure 15, dans une première position relative des canons en figure 16 où l'aiguille a son développement radial maximal, et dans une deuxième position relative des canons en figure 17 où l'aiguille a son développement radial minimal ;
- les figures 18 à 20 représentent, de façon analogue aux figures 15 à 17, une aiguille avec des branches très différentiées, pour effectuer un affichage indicatif de jour en figure 19 et de nuit en figure 20 ;
- la figure 21 représente, de façon schématisée et en coupe, une pièce d'horlogerie, notamment une montre, comportant une telle aiguille élastique en superposition avec une aiguille traditionnelle, où, pour éviter toute interférence entre ces aiguilles, l'aiguille traditionnelle est logée dans un chambrage du cadran ou d'une platine, et où un plan décalé sert de surface d'appui de butée à l'aiguille élastique dans toute position de son développement ;
- la figure 22 est un schéma-blocs représentant une pièce d'horlogerie, notamment une montre, comportant un mécanisme d'affichage comportant une telle aiguille élastique.

### Description détaillée des modes de réalisation préférés

La technologie de l'aiguille élastique offre de très nombreuses possibilités nouvelles d'affichage, qui permettent des personnalisations toujours très recherchées, surtout pour des montres.

Toutefois il convient d'assurer la meilleure lisibilité possible de l'aiguille: une aiguille comportant des bras d'une épaisseur de 40 µm et une hauteur de 200 µm est ainsi très fine, et il est avantageux de pouvoir augmenter sa lisibilité, et aussi de proposer des fonctions nouvelles liées à l'agencement particulier des bras de l'aiguille.

La figure 1 illustre une telle aiguille élastique fine 1 comportant des bras 3 qui ont une épaisseur de 40 µm et une hauteur de 200 µm, qui se développent entre leurs canons respectifs 2 et 4, et un sommet commun formant un index 99.

On appelle ici « hauteur » toute dimension mesurée selon la direction d'un arbre de sortie D, qui est l'axe commun des deux canons 2 et 4. On appelle « épaisseur » une dimension mesurée dans un plan perpendiculaire à cet axe de sortie D.

Cette aiguille élastique 1 comporte au moins un premier segment flexible 501 entre le premier canon 2 et l'index 99 avec une première âme 601 de section sensiblement constante, et un deuxième segment flexible 502 entre le deuxième canon 4 et l'index 99 avec une deuxième âme 602 de section sensiblement constante.

Les figures 2 et 3 illustrent une variante analogue à une structure de collier. L'aiguille est toujours réalisée en un seul niveau. Des éléments plus gros, ici de petits éléments cylindriques 701 discontinus, sont répartis sur les bras de l'aiguille pour la rendre plus visible, tel que visible sur un premier segment flexible 501 du bras 3. Il faut amincir les liens 801 entre ces éléments 701 afin de garder la même souplesse de l'aiguille 1. Bien sûr, la masse de tels petits éléments cylindriques 701 discontinus doit rester raisonnable, pour éviter de trop grandes déformations en cas de choc d'une l'aiguille trop alourdie, qui se déforme plus, d'autant plus que les liens 801 entre les éléments 701 sont plus souples que dans le cas standard de la figure 1.

Pour minimiser la rigidification de l'aiguille 1 par de gros îlots ou billes, on peut diminuer la partie rigide avec des structures en forme de feuille, notamment sur toute la hauteur, tel que visible sur la variante de la figure 4, dont l'inertie reste importante.

Les figures 5 à 8 illustrent des structures en feuille de moindre inertie, où l'aiguille 1 est réalisée en deux niveaux. L'aiguille a une structure principale, par exemple avec une épaisseur de 40 µm et une hauteur de 200 µm comme sur la figure1. Sur cette structure vient se greffer des feuilles 701, ou autres structures, comme les lettres des figures 7 et 8, d'une hauteur moindre, par exemple de 40 µm de hauteur, pour rendre l'aiguille 1 plus visible.

La figure 6 montre des feuilles ou plaques d'un seul côté de l'âme, avec des contours sensiblement complémentaires les unes aux autres, agencés pour autoriser une flexion du bras de l'aiguille sans que ces feuilles 701 n'interfèrent entre elles, tout en présentant à l'utilisateur une surface presque continue, assez large, et avec un bon contraste par rapport au fond environnant, cadran ou similaire.

L'exemple des figures 7 et 8 montrent ainsi, de façon non limitative, des feuilles constituées par des lettres 701 ou chiffres 702, de 40 µm de hauteur. L'avantage est de ne pas alourdir l'aiguille 1, ni la rigidifier de manière trop importante. Il est important de comprendre que chaque ensemble lettre 30 comporte une feuille de lettre 31 qui est rattachée à l'aiguille par une petite tige 32 qui ne rigidifie pas la structure.

La protection d'une aiguille élastique contre les chocs est importante, car, en cas de chocs, l'aiguille risque de toucher, soit un composant de la structure de la montre comme une surface intérieure 15 de la lunette 14 en figure 9, soit le canon central 2 ou 4 tel que visible en figure 10.

C'est pour cette raison que la variante de structure en feuille est intéressante. On peut avantageusement positionner les feuilles, ou les lettres, ou similaire, sur le flanc interne de l'aiguille uniquement au voisinage de la pointe, car le flanc interne ne rentre pas en contact avec la lunette, et d'autre part les feuilles ne risquent pas de se plier car c'est la tige de l'aiguille qui emmagasine le choc, et notamment au voisinage des canons, où l'aiguille ne comporte, de préférence, pas de feuille.

La figure 11 illustre une autre variante encore, avec l'aiguille réalisée, au moins localement, en serpentin.

La figure 12 illustre une variante où l'aiguille est assemblée. A cet effet, il faut réaliser le sommet et les canons d'aiguilles séparément, et venir coller, sertir, souder, braser, visser ou goupiller, ou similaire, les bras de l'aiguille dans ces composants. Par exemple, les bras de l'aiguille peuvent être réalisés dans un polymère noble, par exemple fibre de carbone, ou dans un alliage super élastique de type « Nitinol » ou similaire. L'avantage de ces matériaux est de mieux résister aux chocs car ils sont capables d'emmagasiner de grandes déformations.

La figure 13 illustre une variante pour réduire l'encombrement axiale de l'aiguille, en réalisant les canons en plusieurs niveaux, afin qu'ils soient complémentaires à l'assemblage.

La figure 14 montre des sections permettant une déformation tridimensionnelle de l'aiguille, qui peut se révéler avantageuse pour passer pardessus un obstacle, ou encore pour créer un effet optique particulier. La section de l'aiguille de la figure 1 est rectangulaire. Il est possible d'imaginer une section d'aiguille trapézoïdale ou parallélépipédique. Lors de la mise sous contrainte de l'aiguille, celle-ci se déforme hors plan et elle peut alors passer au-dessus d'un obstacle comme une applique, un guichet, une cage, ou autre, ce qui revient à concevoir une trajectoire spécifique afin d'éviter un élément du cadran ou de la montre.

Les figures 15 à 17 illustrent les variations de longueur d'une aiguille élastique qui, en position longue, a une forme de feuille et, en position courte, une forme de goutte. Le fait de superposer des zones 901, 902, situées au voisinage des canons 2 et 4, permet d'afficher une information supplémentaire, par exemple par la forme de secteur fermé à 120° de la figue 17, qui peut correspondre à une plage horaire particulière, ou autre.

Les figures 18 à 20 représentent une aiguille avec des branches très différenciées, pour effectuer un affichage indicatif de jour en figure 19 et de nuit en figure 20. Une indication se fait alors avec le mouvement latéral de l'aiguille, ou l'angle des bases, et non nécessairement avec le sommet de l'aiguille. Bien sûr on peut cumuler les affichages résultant de la position angulaire et de la position radiale du sommet, avec les indications données par la superposition partielle ou totale des branches de l'aiguille. Ici, par exemple, on réalise des lettres 5001 sur le bras gauche 502 de l'aiguille et une zone plus large 5002 sur le bras droit 501. Lorsque les deux bras de l'aiguille se superposent, la zone plus large 5002 cache le texte 5001 écrit sur le bras gauche.

L'invention permet de coupler deux informations, par exemple heures et minutes, sur la même aiguille. Par exemple, l'indication angulaire de l'aiguille représente l'heure, la longueur de l'aiguille indique les minutes.

Dans une variante, l'aiguille ne tourne pas sur elle-même mais change uniquement de longueur, pour afficher une information sur une ligne. Ceci est utilisable notamment pour un sélecteur de fonction, un affichage de réserve de marche, ou autre.

La figure 21 montre une aiguille, notamment une aiguille des heures 11, qui est enfermée dans un chambrage 12, car l'aiguille élastique peut toujours subir une déformation importante, notamment plus importante qu'une aiguille classique, lors des chocs. Pour éviter que par exemple une aiguille élastique des minutes s'emmêle avec celle des heures, il est possible de réaliser une aiguille inférieure suffisamment courte pour ne pas s'emmêler, ou, comme illustré, une aiguille enterrée dans le cadran pour ne pas être accessible par l'aiguille élastique dont la course axiale est limitée par une surface supérieure 16 d'un cadran 13, ou similaire.

Ainsi, l'invention concerne un mécanisme d'affichage d'horlogerie comportant au moins une aiguille élastique 1 à géométrie variable, comportant un premier canon 2 d'entraînement solidaire d'une première extrémité d'une lame flexible 3, et un deuxième canon 4 d'entraînement solidaire d'une autre extrémité de la lame flexible 3, et comportant un index 99 d'affichage. Dans un état libre non contraint de l'aiguille élastique 1 dans lequel à la fois le premier canon 2 et le deuxième canon 4 ne sont soumis à aucune contrainte et sont distants l'un de l'autre, cet index 99 est distant du premier canon 2 et du deuxième canon 4. La position de service de l'aiguille élastique 1 est une position contrainte où le premier canon 2 et le deuxième canon 4 sont coaxiaux l'un à l'autre autour d'un axe de sortie D.

Le mécanisme d'affichage 10 comporte des premiers moyens d'entraînement 101 du premier canon 2 autour de l'axe de sortie D, et des deuxièmes moyens d'entraînement 102 du deuxième canon 4 autour de l'axe de sortie D. Les premiers moyens d'entraînement 101 et les deuxièmes moyens d'entraînement 102 sont agencés pour déformer la lame flexible 3, en faisant varier la position angulaire du deuxième canon 4 par rapport à la position angulaire du premier canon 2 autour de l'axe de sortie D, et pour faire varier la position radiale de l'index 99 d'affichage par rapport à l'axe de sortie D.

L'aiguille élastique 1 comporte au moins un premier segment flexible 501 entre le premier canon 2 et l'index 99 avec une première âme 601 de section sensiblement constante, et un deuxième segment flexible 502 entre le deuxième canon et l'index 99 avec une deuxième âme 602 de section sensiblement constante.

Selon l'invention, le premier segment flexible 501 comporte des premiers éléments 701 discontinus saillant de la première âme 601 et s'étendant sensiblement parallèlement à un plan perpendiculaire à l'axe de sortie D et définissant, le long de la première âme 601, une alternance de tronçons dont la rigidité par unité de longueur est différente entre eux, et/ou le deuxième segment flexible 502 comporte des deuxièmes éléments 702 discontinus saillant de la deuxième âme 602 et s'étendant sensiblement parallèlement à un plan perpendiculaire à l'axe de sortie D et définissant, le long de la deuxième âme 602, une alternance de tronçons dont la rigidité par unité de longueur est différente entre eux, et/ou la première âme 601 et/ou la deuxième âme 602 comporte une successions de zones de concavités opposées, en projection sur un plan perpendiculaire à l'axe de sortie D.

Plus particulièrement, le premier segment flexible 501 comporte des premiers éléments 701 discontinus saillant de la première âme 601 et s'étendant sensiblement parallèlement à un plan perpendiculaire à l'axe de sortie D et définissant, le long de la première âme 601, une alternance de tronçons dont la rigidité par unité de longueur est différente entre eux, et/ou le deuxième segment flexible 502 comporte des deuxièmes éléments 702 discontinus saillant de la deuxième âme 602 et s'étendant sensiblement parallèlement à un plan perpendiculaire à l'axe de sortie D et définissant, le long de la deuxième âme 602, une alternance de tronçons dont la rigidité par unité de longueur est différente entre eux, et les premiers éléments 701 et/ou les deuxièmes éléments 702 sont des éléments inertiels chacun d'une inertie supérieure à l'inertie de tronçons élastiques 801, 802, de la première âme 601, respectivement deuxième âme 602, intercalés entre des premiers éléments 701 et/ou respectivement deuxièmes éléments 702 successifs.

Plus particulièrement, le premier segment flexible 501 comporte des premiers éléments 701 discontinus saillant de la première âme 601 et s'étendant sensiblement parallèlement à un plan perpendiculaire à l'axe de sortie D et définissant, le long de la première âme 601, une alternance de tronçons dont la rigidité par unité de longueur est différente entre eux, et/ou le deuxième segment flexible 502 comporte des deuxièmes éléments 702 discontinus saillant de la deuxième âme 602 et s'étendant sensiblement parallèlement à un plan perpendiculaire à l'axe de sortie D et définissant, le long de la deuxième âme 602, une alternance de tronçons dont la rigidité par unité de longueur est différente entre eux. Et, plus particulièrement, selon la direction de l'axe de sortie D, la hauteur des premiers éléments 701 et/ou des deuxièmes éléments 702 est inférieure à celle de l'âme 601, 602, respective.

Plus particulièrement, selon la direction de l'axe de sortie D, les premiers éléments 701 sont disposés à un premier niveau suffisamment éloigné d'un deuxième niveau auquel sont disposés les deuxièmes éléments 702, pour autoriser leur superposition et leur croisement à distance pendant l'élongation ou la contraction de l'aiguille élastique 1.

Plus particulièrement, les premiers éléments 701 et les deuxièmes éléments 702 s'étendent uniquement d'un côté intérieur de l'aiguille élastique 1 délimité par la première âme 601 et la deuxième âme 602, pour assurer, en cas de choc, un appui direct de la première âme 601 ou la deuxième âme 602 sur un élément d'une pièce d'horlogerie à laquelle est incorporée l'aiguille élastique 1.

Plus particulièrement, les premiers éléments 701 et les deuxièmes éléments 702 ne sont présents qu'au voisinage de l'index 99, et, au voisinage du premier canon 2 et du canon 4, l'aiguille élastique 1 ne comporte que la première âme 601 et la deuxième âme 602, sur une longueur curviligne suffisante pour assurer, en cas de choc, un appui direct de la première âme 601 ou la deuxième âme 602 sur le premier canon 2 ou le deuxième canon 4.

Plus particulièrement, au moins une partie de la lame flexible 3 comporte une lame élastique méplate enroulée en serpentin.

Plus particulièrement, au moins une partie de la lame flexible 3 est de section trapézoïdale ou parallélogramme oblique, de façon à permettre une déformation hors plan pendant au moins une partie de l'élongation ou de la rétraction de l'aiguille élastique 1.

Plus particulièrement, l'aiguille élastique 1 est monobloc et comporte au moins une partie de la lame flexible 3 en fibre de carbone ou en alliage super élastique irréversiblement solidaire d'un élément sommital 69 massif au niveau d'un index 99 d'une part, et d'un premier canon 2 ou deuxième canon 4 d'autre part.

Plus particulièrement, l'aiguille élastique 1 est agencée pour occuper une première configuration longue en forme de feuille ou une deuxième configuration courte en forme de goutte.

Plus particulièrement, l'aiguille élastique 1 comporte au moins un premier segment flexible 501 comportant un premier décor 5001, et un deuxième segment flexible 502 comportant un deuxième décor 5002 qui est agencé pour recouvrir en superposition, sur une partie de la course angulaire relative entre le premier canon 2 et le deuxième canon 4, tout ou partie du premier décor 5001, ou inversement.

Plus particulièrement, le premier décor 5001 ou deuxième décor 5002 comporte une indication de jour/nuit ou de AM/PM agencée pour être vue par l'utilisateur, et le deuxième décor 5002 ou respectivement le premier décor 5001 est agencé pour masquer complètement cette indication pendant une plage de temps appropriée.

Plus particulièrement, la première âme 601 et ou la deuxième âme 602 comporte un brin 30 dont la plus grande dimension de sa section est sensiblement parallèle à l'axe de sortie D, et l'aiguille élastique 1 comporte, dans au moins un plan perpendiculaire à l'axe de sortie D, une pluralité d'éléments inertiels 31 chacun attaché au brin par une tige 32 de section inférieure à celle du brin 30 et à la plus faible section de l'élément inertiel 31 lequel est constitué par un premier élément 701 ou par un deuxième élément 702.

Plus particulièrement, le premier canon 2 ou deuxième canon 4 solidaire de la lame flexible 3 comporte un flasque d'extrémité 249 de hauteur moindre que celle de la lame flexible 3 pour sa superposition avec un autre deuxième canon 4 ou premier canon 2.

Plus particulièrement, la lame flexible 3 est composée d'une pluralité de segments flexibles 5 connexes bout à bout au niveau de sommets 99, dont au moins un premier segment 501, qui porte le premier canon 2 à une première extrémité et est flexible entre le premier canon 2 et un premier des sommets 99, l'aiguille élastique 1 comportant un deuxième segment 502, portant le deuxième canon 4 à une deuxième extrémité.

L'invention concerne donc un mécanisme d'affichage 10 d'horlogerie, à géométrie variable, comportant au moins une telle aiguille élastique 1, et des premiers moyens d'entraînement 101 du premier canon 2 et des deuxièmes moyens d'entraînement 102 du deuxième canon 4. Plus particulièrement, le mécanisme d'affichage 10 est agencé pour afficher une première grandeur par la position angulaire de l'aiguille élastique 1, et pour afficher une deuxième grandeur par l'élongation, par rapport à l'axe de sortie D, de l'aiguille élastique 1.

Plus particulièrement, les premiers moyens d'entraînement 101 et les deuxièmes moyens d'entraînement 102 sont agencés pour maintenir la position angulaire dans une position fixe, et pour fournir un affichage linéaire donné par la seule élongation de l'aiguille élastique 1.

Plus particulièrement, les premiers moyens d'entraînement 101 ou les deuxièmes moyens d'entraînement 102 sont maintenus à l'arrêt.

Plus particulièrement, le mécanisme d'affichage 10 comporte au moins une autre aiguille d'affichage 11 évoluant dans un lamage 12 d'un cadran 13 ou d'une structure, et le diamètre extérieur du lamage 12 est plus petit que la plus petite élongation de l'aiguille élastique 1 qui est agencée au-dessus d'une surface supérieure 16 du cadran 13 ou de la structure, située au-dessus de l'autre aiguille 11.

Plus particulièrement, le mécanisme d'affichage 10 comporte des moyens de pilotage des premiers moyens d'entraînement 101 et des deuxièmes moyens d'entraînement 102, qui sont agencés pour commander une rétraction ou un vrillage hors plan de l'aiguille élastique 1 au voisinage d'un obstacle interférant avec sa trajectoire.

L'invention concerne encore une pièce d'horlogerie 1000, notamment une montre, comportant au moins un tel mécanisme d'affichage 10, et/ou au moins une telle aiguille élastique 1.

## Revendications

1. Mécanisme d'affichage d'horlogerie comportant au moins une aiguille élastique (1) à géométrie variable, laquelle comporte un premier canon (2) d'entraînement solidaire d'une première extrémité d'une lame flexible (3), et un deuxième canon (4) d'entraînement solidaire d'une autre extrémité de ladite lame flexible (3), et comportant un index (99) d'affichage qui, dans un état libre non contraint de ladite aiguille élastique (1) dans lequel à la fois ledit premier canon (2) et ledit deuxième canon (4) ne sont soumis à aucune contrainte et sont distants l'un de l'autre, est distant dudit premier canon (2) et dudit deuxième canon (4), la position de service de ladite aiguille élastique (1) étant une position contrainte où ledit premier canon (2) et ledit deuxième canon (4) sont coaxiaux l'un à l'autre autour d'un axe de sortie (D), ledit mécanisme d'affichage (10) comportant des premiers moyens d'entraînement (11) dudit premier canon (2) autour dudit axe de sortie (D), et des deuxièmes moyens d'entraînement (13) dudit deuxième canon (4) autour dudit axe de sortie (D), lesdits premiers moyens d'entraînement (11) et deuxièmes moyens d'entraînement (13) étant agencés pour déformer ladite lame flexible (3), en faisant varier la position angulaire dudit deuxième canon (4) par rapport à la position angulaire dudit premier canon (2) autour dudit axe de sortie (D), et pour faire varier la position radiale dudit index (99) d'affichage par rapport audit axe de sortie (D), ladite aiguille élastique (1) comportant au moins un premier segment flexible (501) entre ledit premier canon (2) et ledit index (99) avec une première âme (601) de section sensiblement constante, et un deuxième segment flexible (502) entre ledit deuxième canon et ledit index (99) avec une deuxième âme (602) de section sensiblement constante, **caractérisé en ce que** ledit premier segment flexible (501) comporte des premiers éléments (701) discontinus saillant de ladite première âme (601) et s'étendant sensiblement parallèlement à un plan perpendiculaire audit axe de sortie (D) et définissant, le long de ladite première âme (601), une alternance de tronçons dont la rigidité par unité de longueur est différente entre eux, et/ou ledit deuxième segment flexible (502) comporte des deuxièmes éléments (702) discontinus saillant de ladite deuxième âme (602) et s'étendant sensiblement parallèlement à un plan perpendiculaire audit axe de sortie (D) et définissant, le long de ladite deuxième âme (602), une alternance de tronçons dont la rigidité par unité de longueur est différente entre eux, et/ou **en ce que** ladite première âme (601) et/ou ladite deuxième âme (602) comporte une successions de zones de concavités opposées, en projection sur un plan perpendiculaire audit axe de sortie (D).

2. Mécanisme d'affichage selon la revendication 1, **caractérisé en ce que** lesdits premiers éléments (701) et/ou lesdits deuxièmes éléments (702) sont des éléments inertiels chacun d'une inertie supérieure à l'inertie de tronçons élastiques (801 ; 802) de ladite première âme (601), respectivement deuxième âme (602), intercalés entre des dits premiers éléments (701) et/ou respectivement deuxièmes éléments (702) successifs.

3. Mécanisme d'affichage selon la revendication 1 ou 2, **caractérisé en ce que** selon la direction dudit axe de sortie (D), la hauteur desdits premiers éléments (701) et/ou desdits deuxièmes éléments (702) est inférieure à celle de ladite âme (601 ; 602) respective.

4. Mécanisme d'affichage selon la revendication 2 ou 3, **caractérisé en ce que**, selon la direction dudit axe de sortie (D), lesdits premiers éléments (701) sont disposés à un premier niveau suffisamment éloigné d'un deuxième niveau auquel sont disposés lesdits deuxièmes éléments (702) pour autoriser leur superposition et leur croisement à distance pendant l'élongation ou la contraction de ladite aiguille élastique (1).

5. Mécanisme d'affichage selon l'une des revendications 2 à 4, **caractérisé en ce que** lesdits premiers éléments (701) et lesdits deuxièmes éléments (702) s'étendent uniquement d'un côté intérieur de ladite aiguille élastique (1) délimité par ladite première âme (601) et ladite deuxième âme (602), pour assurer, en cas de choc, un appui direct de ladite première âme (601) ou ladite deuxième âme (602) sur un élément d'une pièce d'horlogerie à laquelle est incorporée ladite aiguille élastique (1).

6. Mécanisme d'affichage selon l'une des revendications 2 à 5, **caractérisé en ce que** lesdits premiers éléments (701) et lesdits deuxièmes éléments (702) ne sont présents qu'au voisinage dudit index (99), et que, au voisinage dudit premier canon (2) et dudit canon (4), ladite aiguille élastique (1) ne comporte que ladite première âme (601) et ladite deuxième âme (602), sur une longueur curviligne suffisante pour assurer, en cas de choc, un appui direct de ladite première âme (601) ou ladite deuxième âme (602) sur ledit premier canon (2) ou ledit deuxième canon (4).

7. Mécanisme d'affichage selon l'une des revendications 1 à 6, **caractérisé en ce que** au moins une partie de ladite lame flexible (3) comporte une lame élastique méplate enroulée en serpentin.

8. Mécanisme d'affichage selon l'une des revendications 1 à 7, **caractérisé en ce que** au moins une partie de ladite lame flexible (3) est de section trapézoïdale ou parallélogramme oblique, de façon à permettre une déformation hors plan pendant au moins une partie de l'élongation ou de la rétraction de ladite aiguille élastique (1).

9. Mécanisme d'affichage selon l'une des revendications 1 à 8, **caractérisé en ce que** ladite aiguille élastique (1) est monobloc et comporte au moins une partie de ladite lame flexible (3) en fibre de carbone ou en alliage super élastique irréversiblement solidaire d'un élément sommital (69) massif au niveau d'un dit index (99) d'une part, et d'un dit premier canon (2) ou deuxième canon (4) d'autre part.

10. Mécanisme d'affichage selon l'une des revendications 1 à 9, **caractérisé en ce que** ladite aiguille élastique (1) est agencée pour occuper une première configuration longue en forme de feuille ou une deuxième configuration courte en forme de goutte.

11. Mécanisme d'affichage selon l'une des revendications 1 à 10, **caractérisé en ce que** ladite aiguille élastique (1) comporte au moins un premier segment flexible (501) comportant un premier décor (5001), et un deuxième segment flexible (502) comportant un deuxième décor (5002) qui est agencé pour recouvrir en superposition, sur une partie de la course angulaire relative entre ledit premier canon (2) et ledit deuxième canon (4), tout ou partie dudit premier décor (5001), ou inversement.

12. Mécanisme d'affichage selon la revendication 11, **caractérisé en ce que** ledit premier décor (5001) ou deuxième décor (5002) comporte une indication de jour/nuit ou de AM/PM agencée pour être vue par l'utilisateur, et **en ce que** ledit deuxième décor (5002) ou respectivement ledit premier décor (5001) est agencé pour masquer complètement ladite indication pendant une plage de temps appropriée.

13. Mécanisme d'affichage selon l'une des revendications 1 à 12, **caractérisé en ce que** ladite première âme (601) et ou ladite deuxième âme (602) comporte un brin (30) dont la plus grande dimension de sa section est sensiblement parallèle audit axe de sortie (D), et **en ce que** ladite aiguille élastique (1) comporte, dans au moins un plan perpendiculaire audit axe de sortie (D), une pluralité d'éléments inertiels (31) chacun attaché au dit brin par une tige (32) de section inférieure à celle dudit brin (30) et à la plus faible section dudit élément inertiel (31) lequel est constitué par un dit premier élément (701) ou par un dit deuxième élément (702).

14. Mécanisme d'affichage selon l'une des revendications 1 à 12, **caractérisé en ce que** ledit premier canon (2) ou deuxième canon (4) solidaire de ladite lame flexible (3) comporte un flasque d'extrémité (249) de hauteur moindre que celle de ladite lame flexible (3) pour sa superposition avec un autre dit deuxième canon (4) ou premier canon (2).

15. Mécanisme d'affichage selon l'une des revendications 1 à 13, **caractérisé en ce que** ladite lame flexible (3) est composée d'une pluralité de segments flexibles (5) connexes bout à bout au niveau de sommets (99), dont au moins un premier segment (501) qui porte ledit premier canon (2) à une première extrémité et est flexible entre ledit premier canon (2) et un premier desdits sommets (99), ladite aiguille élastique (1) comportant un deuxième dit segment (502) portant ledit deuxième canon (4) à une deuxième extrémité.

16. Mécanisme d'affichage (10) selon l'une des revendications 1 à 15, comportant des premiers moyens d'entraînement (101) dudit premier canon (2) et des deuxièmes moyens d'entraînement (102) dudit deuxième canon (4), **caractérisé en ce que** ledit mécanisme d'affichage (10) est agencé pour afficher une première grandeur par la position angulaire de ladite aiguille élastique (1), et pour afficher une deuxième grandeur par l'élongation, par rapport audit axe de sortie (D), de ladite aiguille élastique (1).

17. Mécanisme d'affichage (10) d'horlogerie, selon la revendication 16, **caractérisé en ce que** lesdits premiers moyens d'entraînement (101) et lesdits deuxièmes moyens d'entraînement (102) sont agencés pour maintenir ladite position angulaire dans une position fixe, et pour fournir un affichage linéaire donné par la seule élongation de ladite aiguille élastique (1).

18. Mécanisme d'affichage (10) d'horlogerie, selon la revendication 16, **caractérisé en ce que** lesdits premiers moyens d'entraînement (101) ou lesdits deuxièmes moyens d'entraînement (102) sont maintenus à l'arrêt.

19. Mécanisme d'affichage (10) d'horlogerie, selon l'une des revendications 16 à 18, **caractérisé en ce que** ledit mécanisme d'affichage (10) comporte au moins une autre aiguille d'affichage (11) évoluant dans un lamage (12) d'un cadran (13) ou d'une structure, et le diamètre extérieur dudit lamage (12) est plus petit que la plus petite élongation de ladite aiguille élastique (1) qui est agencée au-dessus d'une surface supérieure (16) dudit cadran (13) ou de ladite structure, située au-dessus de ladite autre aiguille (11).

20. Mécanisme d'affichage (10) d'horlogerie, selon l'une des revendications 1 à 19, **caractérisé en ce que** ledit mécanisme d'affichage (10) comporte des moyens de pilotage desdits premiers moyens d'entraînement (101) et desdits deuxièmes moyens d'entraînement (102), qui sont agencés pour commander une rétraction ou un vrillage hors plan de ladite aiguille élastique (1) au voisinage d'un obstacle interférant avec sa trajectoire.

21. Pièce d'horlogerie (1000) comportant au moins un mécanisme d'affichage (10) selon l'une des revendications 1 à 20.

## Patentansprüche

1. Anzeigemechanismus für die Uhrmacherei, der mindestens einen elastischen Zeiger (1) mit variabler Geometrie umfasst, der ein erstes Antriebsrohr (2), das mit einem ersten Ende einer flexiblen Lamelle (3) fest verbunden ist, und ein zweites Antriebsrohr (4) umfasst, das mit einem anderen Ende der flexiblen Lamelle (3) fest verbunden ist, und der einen Anzeigeindex (99) umfasst, der, in einem unbelasteten freien Zustand des elastischen Zeigers (1), in dem sowohl das erste Rohr (2) als auch das zweite Rohr (4) keiner Belastung ausgesetzt und voneinander entfernt sind, von dem ersten Rohr (2) und dem zweiten Rohr (4) entfernt ist, wobei die Betriebsposition des elastischen Zeigers (1) eine belastete Position ist, in der das erste Rohr (2) und das zweite Rohr (4) koaxial zueinander um eine Ausgangsachse (D) sind, wobei der Anzeigemechanismus (10) eine erste Einrichtung (11) zum Antreiben des ersten Rohrs (2) um die Ausgangsachse (D) und eine zweite Einrichtung (13) zum Antreiben des zweiten Rohrs (4) um die Ausgangsachse (D) umfasst, wobei die erste Antriebseinrichtung (11) und die zweite Antriebseinrichtung (13) so angeordnet sind, dass sie die flexible Lamelle (3) verformen, durch Verändern der Winkelposition des zweiten Rohrs (4) relativ zur Winkelposition des ersten Rohrs (2) um die Ausgangsachse (D) und so, dass die radiale Position des Anzeigeindex (99) relativ zur Ausgangsachse (D) verändert wird, wobei die elastische Hand (1) mindestens ein erstes flexibles Segment (501) zwischen dem ersten Rohr (2) und dem Index (99) mit einem ersten Steg (601) mit einem im Wesentlichen konstanten Querschnitt und ein zweites flexibles Segment (502) zwischen dem zweiten Rohr und dem Index (99) mit einem zweiten Steg (602) mit einem im Wesentlichen konstanten Querschnitt umfasst **dadurch gekennzeichnet, dass** das erste flexible Segment (501) erste diskontinuierliche Elemente (701) umfasst, die von dem ersten Steg (601) vorstehen und sich im Wesentlichen parallel zu einer Ebene senkrecht zu der Ausgangsachse (D) erstrecken und entlang des ersten Stegs (601) eine Abwechslung von Abschnitten definieren, deren Steifigkeiten pro Längeneinheit voneinander verschieden sind, und/oder dass das zweite flexible Segment (502) zweite diskontinuierliche Elemente (702) umfasst, die von dem zweiten Steg (602) vorstehen und sich im Wesentlichen parallel zu einer Ebene senkrecht zu der Ausgangsachse (D) erstrecken und entlang des zweiten Stegs (602) eine Abwechslung von Abschnitten definieren, deren Steifigkeiten pro Längeneinheit voneinander verschieden sind, und/oder dass der erste Steg (601) und/oder der zweite Steg (602) eine Folge von Bereichen mit entgegengesetzten Konkavitäten umfasst, die auf einer Ebene senkrecht zu der Ausgangsachse (D) vorstehen.

2. Anzeigemechanismus nach Anspruch 1, **dadurch gekennzeichnet, dass** die ersten Elemente (701) und/oder die zweiten Elemente (702) Trägheitselemente sind, die jeweils eine Trägheit aufweisen, die größer ist als die Trägheit von elastischen Abschnitten (801; 802) der ersten Bahn (601) bzw. der zweiten Bahn (602), die zwischen den ersten aufeinanderfolgenden Elementen (701) bzw. den zweiten aufeinanderfolgenden Elementen (702) eingefügt sind.

3. Anzeigemechanismus nach Anspruch 1 oder 2, **dadurch gekennzeichnet, dass** die Höhe der ersten Elemente (701) und/oder der zweiten Elemente (702) in Richtung der Ausgangsachse (D) geringer ist als diejenige der jeweiligen Bahn (601; 602).

4. Anzeigemechanismus nach Anspruch 2 oder 3, **dadurch gekennzeichnet, dass** die ersten Elemente (701) in Richtung der Ausgangsachse (D) auf einer ersten Ebene angeordnet sind, die weit genug von einer zweiten Ebene entfernt ist, auf der die zweiten Elemente (702) angeordnet sind, um ihre Überlagerung und ihre entfernte Überkreuzung während der Dehnung oder Kontraktion des elastischen Zeigers (1) zu ermöglichen.

5. Anzeigemechanismus nach einem der Ansprüche 2 bis 4, **dadurch gekennzeichnet, dass** sich die ersten Elemente (701) und die zweiten Elemente (702) nur auf einer Innenseite des elastischen Zeigers (1) erstrecken, die durch den ersten Steg (601) und den zweiten Steg (602) begrenzt ist, um im Falle eines Aufpralls eine direkte Auflage des ersten Stegs (601) oder des zweiten Stegs (602) auf einem Element eines Teils für die Uhrmacherei zu gewährleisten, in den der elastische Zeiger (1) eingebaut ist.

6. Anzeigemechanismus nach einem der Ansprüche 2 bis 5, **dadurch gekennzeichnet, dass** die ersten Elemente (701) und die zweiten Elemente (702) nur in der Nähe des Index (99) vorhanden sind, und zwar in der Nähe des ersten Rohrs (2) und des Rohrs (4), der elastische Zeiger (1) nur den ersten Steg (601) und den zweiten Steg (602) über eine gekrümmte Länge aufweist, die ausreicht, um im Falle eines Aufpralls eine direkte Auflage des ersten Stegs (601) oder des zweiten Stegs (602) auf dem ersten Rohr (2) oder dem zweiten Rohr (4) sicherzustellen.

7. Anzeigemechanismus nach einem der Ansprüche 1 bis 6, **dadurch gekennzeichnet, dass** mindestens ein Teil der flexiblen Lamelle (3) eine flache, elastische, zu einer Schlange gewickelte Lamelle umfasst.

8. Anzeigemechanismus nach einem der Ansprüche 1 bis 7, **dadurch gekennzeichnet, dass** der Querschnitt mindestens eines Teils der biegsamen Lamelle (3) ein schräges Parallelogramm oder Trapez ist, um eine Verformung außerhalb der Ebene während mindestens eines Teils der Dehnung oder des Zurückziehens des elastischen Zeigers (1) zu ermöglichen.

9. Anzeigemechanismus nach einem der Ansprüche 1 bis 8, **dadurch gekennzeichnet, dass** der elastische Zeiger (1) aus einem Stück gefertigt ist und mindestens einen Teil des flexiblen Bandes (3) aus Kohlefaser oder einer superelastischen Legierung umfasst, das einerseits mit einem festen Spitzenelement (69) an einem Index (99) und andererseits mit dem ersten Rohr (2) oder dem zweiten Rohr (4) irreversibel verbunden ist.

10. Anzeigevorrichtung nach einem der Ansprüche 1 bis 9, **dadurch gekennzeichnet, dass** der elastische Zeiger (1) so gestaltet ist, dass er eine erste lange Konfiguration in Form eines Blattes oder eine zweite kurze Konfiguration in Form eines Tropfens einnimmt.

11. Anzeigemechanismus nach einem der Ansprüche 1 bis 10, **dadurch gekennzeichnet, dass** der elastische Zeiger (1) mindestens ein erstes flexibles Segment (501) mit einer ersten Verzierung (5001) und ein zweites flexibles Segment (502) mit einer zweiten Verzierung (5002) umfasst, die dazu bestimmt ist, durch Überlagerung auf einem Teil des relativen Winkelwegs zwischen dem ersten Rohr (2) und dem zweiten Rohr (4) die gesamte erste Verzierung (5001) oder einen Teil davon zu überdecken, oder umgekehrt.

12. Anzeigemechanismus nach Anspruch 11, **dadurch gekennzeichnet, dass** die erste Verzierung (5001) oder die zweite Verzierung (5002) eine Tages-/Nachtzeitanzeige oder eine AM/PM-Anzeige umfasst, die so gestaltet ist, dass sie vom Benutzer gesehen werden kann, und dass die zweite Verzierung (5002) bzw. die erste Verzierung (5001) so gestaltet ist, dass sie die Anzeige für eine angemessene Zeitspanne vollständig verdeckt.

13. Anzeigemechanismus nach einem der Ansprüche 1 bis 12, **dadurch gekennzeichnet, dass** der erste Steg (601) und/oder der zweite Steg (602) einen Strang (30) umfasst, dessen größte Abmessung des Querschnitts im Wesentlichen parallel zur Ausgangsachse (D) ist, und dass der elastische Zeiger (1) umfasst, dass die elastische Hand (1) in mindestens einer Ebene senkrecht zur Ausgangsachse (D) eine Vielzahl von Trägheitselementen (31) umfasst, die jeweils durch einen Stab (32) mit dem Strang verbunden sind, dessen Querschnitt kleiner ist als der der Lamelle (30) und als der kleinste Abschnitt des Trägheitselements (31), der durch ein erstes Element (701) oder ein zweites Element (702) gebildet wird.

14. Anzeigemechanismus nach einem der Ansprüche 1 bis 12, **dadurch gekennzeichnet, dass** das erste Rohr (2) oder das zweite Rohr (4), das mit der flexiblen Lamelle (3) fest verbunden ist, einen Endflansch (249) aufweist, dessen Höhe geringer ist als die der flexiblen Lamelle (3), um diesen mit einem anderen zweiten Rohr (4) oder ersten Rohr (2) zu überlagern.

15. Anzeigemechanismus nach einem der Ansprüche 1 bis 13, **dadurch gekennzeichnet, dass** das flexible Band (3) aus einer Vielzahl von flexiblen Segmenten (5) gebildet ist, die Ende an Ende an Spitzen (99) verbunden sind, einschließlich mindestens eines ersten Segments (501), das das erste Rohr (2) an einem ersten Ende trägt und zwischen dem ersten Rohr (2) und einer ersten der Spitzen (99) flexibel ist, wobei der elastische Zeiger (1) ein zweites Segment (502) umfasst, das das zweite Rohr (4) an einem zweiten Ende trägt.

16. Anzeigemechanismus (10) nach einem der Ansprüche 1 bis 15, mit einer ersten Einrichtung (101) zum Antreiben des ersten Rohrs (2) und einer zweiten Einrichtung (102) zum Antreiben des zweiten Rohrs (4), **dadurch gekennzeichnet, dass** der Anzeigemechanismus (10) so ausgelegt ist, dass er eine erste Größe über die Winkelstellung des elastischen Zeigers (1) und eine zweite Größe über die Dehnung des elastischen Zeigers (1) relativ zur Ausgangsachse (D) anzeigt.

17. Uhranzeigemechanismus (10) nach Anspruch 16, **dadurch gekennzeichnet, dass** das erste Antriebsmittel (101) und das zweite Antriebsmittel (102) so ausgelegt sind, dass sie die Winkelposition in einer festen Position halten und eine lineare Anzeige liefern, die allein durch die Dehnung des elastischen Zeigers (1) gegeben ist.

18. Uhranzeigemechanismus (10) nach Anspruch 16, **dadurch gekennzeichnet, dass** die erste Antriebseinrichtung (101) oder die zweite Antriebseinrichtung (102) im Stillstand gehalten wird.

19. Anzeigemechanismus (10) für die Uhrmacherei nach einem der Ansprüche 16 bis 18, **dadurch gekennzeichnet, dass** der Anzeigemechanismus (10) mindestens einen weiteren Anzeigezeiger (11) umfasst, der sich in einer Senkung (12) eines Zifferblatts (13) oder einer Struktur bewegt, und dass der Außendurchmesser der Senkung (12) kleiner ist als die kleinste Ausdehnung des elastischen Zeigers (1), der oberhalb einer oberen Fläche (16) des Zifferblatts (13) oder der Struktur angeordnet ist, die sich oberhalb des anderen Zeigers (11) befindet.

20. Anzeigemechanismus (10) für die Uhrmacherei nach einem der Ansprüche 1 bis 19, **dadurch gekennzeichnet, dass** der Anzeigemechanismus (10) Mittel zur Steuerung der ersten Antriebsmittel (101) und der zweiten Antriebsmittel (102) umfasst, die dazu bestimmt sind, eine Verdrehung oder ein Zurückziehen des elastischen Zeigers (1) außerhalb der Ebene in der Nähe eines Hindernisses zu bewirken, das seine Flugbahn beeinträchtigt.

21. Teil für die Uhrmacherei (1000) mit mindestens einem Anzeigemechanismus (10) nach einem der Ansprüche 1 bis 20.

## Claims

1. Timepiece display mechanism comprising at least one variable-geometry resilient hand (1) which comprises a first drive pipe (2) integral with a first end of a flexible strip (3), and a second drive pipe (4) integral with another end of said flexible strip (3), and comprising a display index (99) which, in an unstressed free state of said resilient hand (1) wherein both said first pipe (2) and said second pipe (4) are not subjected to any stress and are remote from one another, is remote from said first pipe (2) and from said second pipe (4), the operating position of said resilient hand (1) being a stressed position where said first pipe (2) and said second pipe (4) are coaxial to one another about an output axis (D), said display mechanism (10) comprising first means (11) for driving said first pipe (2) about said output axis (D), and second means (13) for driving said second pipe (4) about said output axis (D), said first drive means (11) and second drive means (13) being arranged so as to deform said flexible strip (3), by varying the angular position of said second pipe (4) relative to the angular position of said first pipe (2) about said output axis (D), and so as to vary the radial position of said display index (99) relative to said output axis (D), said resilient hand (1) comprising at least one first flexible segment (501) between said first pipe (2) and said index (99) with a first web (601) having a substantially constant section, and a second flexible segment (502) between said second pipe and said index (99) with a second web (602) having a substantially constant section, **characterised in that** said first flexible segment (501) comprises first discontinuous elements (701) projecting from said first web (601) and extending substantially parallel to a plane perpendicular to said output axis (D) and defining, along said first web (601), an alternation of sections, the stiffnesses whereof per unit of length are different from one another, and/or said second flexible segment (502) comprises second discontinuous elements (702) projecting from said second web (602) and extending substantially parallel to a plane perpendicular to said output axis (D) and defining, along said second web (602), an alternation of sections, the stiffnesses whereof per unit of length are different from one another, and/or **in that** said first web (601) and/or said second web (602) comprises a succession of areas of opposite concavities, projecting on a plane perpendicular to said output axis (D).

2. Display mechanism according to claim 1, **characterised in that** said first elements (701) and/or said second elements (702) are inertial elements, each having an inertia that is greater than the inertia of resilient sections (801; 802) of said first web (601), respectively of said second web (602), inserted between said first successive elements (701) and/or respectively said second successive elements (702).

3. Display mechanism according to claim 1 or 2, **characterised in that** in the direction of said output axis (D), the height of said first elements (701) and/or of said second elements (702) is less than that of said respective web (601; 602).

4. Display mechanism according to claim 2 or 3, **characterised in that** in the direction of said output axis (D), said first elements (701) are arranged at a first level that is far enough away from a second level at which said second elements (702) are arranged, so as to allow the superimposition thereof and the remote crossover thereof during the elongation or contraction of said resilient hand (1).

5. Display mechanism according to one of claims 2 to 4, **characterised in that** said first elements (701) and said second elements (702) extend only on one internal side of said resilient hand (1) delimited by said first web (601) and said second web (602) so as to ensure, in the event of an impact, direct bearing of said first web (601) or said second web (602) on an element of a timepiece into which said resilient hand (1) is incorporated.

6. Display mechanism according to one of claims 2 to 5, **characterised in that** said first elements (701) and said second elements (702) are only present in the vicinity of said index (99), and **in that**, in the vicinity of said first pipe (2) and of said pipe (4), said resilient hand (1) only comprises said first web (601) and said second web (602), over a curvilinear length that is sufficient for ensuring, in the event of an impact, direct bearing of said first web (601) or said second web (602) on said first pipe (2) or said second pipe (4).

7. Display mechanism according to one of claims 1 to 6, **characterised in that** at least one part of said flexible strip (3) comprises a flat resilient strip wound into a serpentine.

8. Display mechanism according to one of claims 1 to 7, **characterised in that** the section of at least one part of said flexible strip (3) is an oblique parallelogram or trapezoid so as to allow for deformation outside of the plane during at least one part of the elongation or of the retraction of said resilient hand (1).

9. Display mechanism according to one of claims 1 to 8, **characterised in that** said resilient hand (1) is made in one piece and comprises at least one part of said flexible strip (3) made of carbon fibre or a superelastic alloy that is irreversibly made integral with a solid tip element (69) at a said index (99) on the one hand, and a said first pipe (2) or second pipe (4) on the other hand.

10. Display mechanism according to one of claims 1 to 9, **characterised in that** said resilient hand (1) is designed to occupy a first long configuration taking on a leaf shape or a second short configuration taking on a droplet shape.

11. Display mechanism according to one of claims 1 to 10, **characterised in that** said resilient hand (1) comprises at least one first flexible segment (501) comprising a first decoration (5001) and a second flexible segment (502) comprising a second decoration (5002) which is designed to cover, by superimposition, over a part of the relative angular travel between said first pipe (2) and said second pipe (4), all or part of said first decoration (5001), or vice-versa.

12. Display mechanism according to claim 11, **characterised in that** said first decoration (5001) or second decoration (5002) comprises a daytime/night-time indication or AM/PM indication designed to be seen by the user, and **in that** said second decoration (5002) or respectively said first decoration (5001) is designed to completely conceal said indication for an appropriate period of time.

13. Display mechanism according to one of claims 1 to 12, **characterised in that** said first web (601) and/or said second web (602) comprises a strand (30), the largest dimension of the section whereof is substantially parallel to said output axis (D), and **in that** said resilient hand (1) comprises, in at least one plane perpendicular to said output axis (D), a plurality of inertial elements (31), each attached to said strand by a rod (32), the section whereof is less than that of said strand (30) and than the smallest section of said inertial element (31) which is formed by a said first element (701) or by a said second element (702).

14. Display mechanism according to one of claims 1 to 12, **characterised in that** said first pipe (2) or second pipe (4) integral with said flexible strip (3) comprises an end flange (249), the height whereof is less than that of said flexible strip (3) for the superimposition thereof with another said second pipe (4) or first pipe (2).

15. Display mechanism according to one of claims 1 to 13, **characterised in that** said flexible strip (3) is formed by a plurality of flexible segments (5) connected end-to-end at tips (99), including at least one first segment (501), which bears said first pipe (2) at a first end and is flexible between said first pipe (2) and a first of said tips (99), said resilient hand (1) comprising a second said segment (502), bearing said second pipe (4) at a second end.

16. Display mechanism (10) according to one of claims 1 to 15, comprising first means (101) for driving said first pipe (2) and second means (102) for driving said second pipe (4), **characterised in that** said display mechanism (10) is designed to display a first magnitude by way of the angular position of said resilient hand (1), and to display a second magnitude by way of the elongation, relative to said output axis (D), of said resilient hand (1).

17. Timepiece display mechanism (10) according to claim 16, **characterised in that** said first drive means (101) and said second drive means (102) are designed to hold said angular position in a fixed position, and to provide a linear display given solely by the elongation of said resilient hand (1).

18. Timepiece display mechanism (10) according to claim 16, **characterised in that** said first drive means (101) or said second drive means (102) are held at a standstill.

19. Timepiece display mechanism (10) according to one of claims 16 to 18, **characterised in that** said display mechanism (10) comprises at least one other display hand (11) moving in a counterbore (12) of a dial (13) or of a structure, and the outer diameter of said counterbore (12) is smaller than the smallest elongation of said resilient hand (1) which is arranged above a top surface (16) of said dial (13) or of said structure, situated above said other hand (11).

20. Timepiece display mechanism (10) according to one of claims 1 to 19, **characterised in that** said display mechanism (10) comprises means for controlling said first drive means (101) and said second drive means (102), which are designed to cause an out-of-plane twisting or retraction of said resilient hand (1) in the vicinity of an obstacle interfering with the trajectory thereof.

21. Timepiece (1000) comprising at least one display mechanism (10) according to one of claims 1 to 20.
